# EUROPÄISCHE PATENTSCHRIFT

(11) **EP 2 211 004 B1**
(45) Veröffentlichungstag und Bekanntmachung des Hinweises auf die Patenterteilung: **25.07.2012**
(21) Anmeldenummer: 09180942.6
(22) Anmeldetag: 30.12.2009
(51) Int. Cl.: E05C 1/04, E05B 15/02, E05B 45/06, E05B 63/00

(54) **Verriegelungseinrichtung**
Locking device
Dispositif de verrouillage

(30) Priorität: 22.01.2009 CH 992009
(43) Veröffentlichungstag der Anmeldung: 28.07.2010
(73) Patentinhaber: Pilz Auslandsbeteiligungen GmbH, 73760 Ostfildern (DE)
(72) Erfinder: Mahdi, Fouad, 7402 Bonaduz (CH)
(74) Vertreter: Hasler, Erich

(56) Entgegenhaltungen:
- DE-A1- 2 736 029
- GB-A- 191 505 169
- US-A- 5 352 001

## Beschreibung

### Gebiet der Erfindung

Die Erfindung betrifft eine Verriegelungseinrichtung gemäss Oberbegriff von Anspruch 1 sowie einen Raumabschluss mit einer solchen gemäss Oberbegriff von Anspruch 13.

### Stand der Technik

Das Verschliessen von Türen und Toren wird vielfach durch Schloss und Riegel - Systeme bewerkstelligt. Gerade schwere Türen und Tore neigen dazu, nicht passgenau im Tür- bzw. Torrahmen einzurasten, oder von ihrer ursprünglichen Passgenauigkeit mit fortlaufender Benutzungsdauer abzuweichen. Die Folge solcher Ungenauigkeiten in der Passung zwischen Tür und Rahmen sind auch, dass sich Türen und Tore mit einem Schloss- und Riegel - System nicht mehr verschliessen lassen; der Riegel ist nicht mehr in das Schloss verschiebbar, da Schloss und Riegel zueinander verschoben sind. Eine einfache konstruktive Massnahme diese Passungenauigkeit auszugleichen ist, die Riegelaufnahme des Schlosses zu verbreitern und demzufolge das Spiel des Riegels im Schloss zu vergrössern. Ein Nachteil dieser einfachen Anpassungsmassnahme ist, dass sich eine elektrische Verschlussüberwachung nur schwierig verwirklichen lässt.

In der GB 191 505 169 A ist ein Bolzen an einer Platte verschieblich angeordnet. Die Platte ist beispielsweise an einem Türblatt festgelegt. Im geschlossenen Zustand ist der Bolzen in einer Buchse aufgenommen. Die Buchse ist mittels einer Halteplatte zum Beispiel an einem Türstock festgelegt. Die Buchse ist quer zur Verschieberichtung des Bolzens verschieblich an der Halteplatte aufgenommen. Zur Justierung und Festlegung der Buchse in einer Position, in der die Buchse und der Bolzen fluchten, ist eine Justierschraube vorgesehen. Die Schraube ist ebenfalls an der Halteplatte angeordnet und verschiebt die Buchse bei ihrer Verdrehung im oder gegen den Uhrzeigersinn relativ zur Halteplatte. Zwar ist die verschiebbare Buchse sehr einfach ausgeführt und gleicht Distanzabweichungen zwischen dem Bolzen und der Buchse aus, die Justierschraube stellt jedoch ein exponiertes Teil dar, das leicht beschädigt wird. Auch ist eine elektrische Verschlussüberwachung, welche an der Buchse vorgesehen sein könnte, nur mit grossem Aufwand realisierbar.

Die US 5,352,001 offenbart ebenfalls einen verschiebbaren Bolzen, der in einem Bolzenaufnehmer einrastet. Der Bolzenaufnehmer umfasst ein Langloch und eine Hülse, welche in dem Langloch vorgesehen ist. Die Hülse ist mittels einer Einstellschraube entlang des Langlochs verschiebbar. Dadurch ist eine Position der Hülse durch Verdrehen der Einstellschraube in dem Langloch einstellbar in der der Bolzen mit der Hülse fluchtet. Der Bolzenaufnehmer ist in seiner Konstruktion aufwändig und besitzt zusätzlich die schon oben ausgeführten Nachteile.

Die DE 27 36 029 zeigt eine Vorrichtung zum Ver- und Entriegeln von zwei gegeneinander versetzbaren Elementen. Die Vorrichtung umfasst ein längsverschiebliches Kupplungsvollorgan, das im verriegelten Zustand der zueinander versetzbaren Elementen in einem Kupplungshohlorgan aufgenommen ist. Das Kupplungshohlorgan ist quer zur Verriegelungsrichtung beweglich in einem Lagerblock aufgenommen. Der Lagerblock ist mit einem der beiden versetzbaren Elemente fest verbunden. Das Kupplungshohlorgan kann im Verhältnis zum Lagerblock blockiert werden. Dies erfolgt beispielsweise durch hydraulische Zylinder oder durch Schraubenfedern, welche das Kupplungshohlorgan an den Lagerblock pressen. Die Vorrichtung ist für Spezialanwendungen mit sehr hohen Belastungen, wie sie beispielsweise auf Schiffen herrschen, vorgesehen und dementsprechend aufwändig ausgeführt. Auch ist eine elektrische Verschlussüberwachung, welche an dem Kupplungshohlorgan vorgesehen sein könnte, nur mit grossem Aufwand zu bewerkstelligen.

### Aufgabe der Erfindung

Aufgabe der vorliegenden Erfindung ist es daher ein Schloss- und Riegel - System zu schaffen, das den oben angeführten Nachteil nicht aufweist. Eine weitere Aufgabe besteht darin, Mittel und Wege zu zeigen, die es ermöglichen, dass das vorgeschlagene Schloss- und Riegel - System an allen handelsüblichen Rahmen und Türen bzw. Konstruktionsprofilen manipulationssicher montierbar ist. Noch eine Aufgabe ist es, ein Schloss- und Riegel-System zu zeigen, das sehr einfach mit einer Verschlussüberwachung ausrüstbar ist.

### Beschreibung

Erfindungsgemäss wird die Aufgabe durch eine Verriegelungseinrichtung gemäss Oberbegriff des Anspruchs 1 durch die Merkmale des kennzeichnenden Teils gelöst.

Die Verriegelungseinrichtung weist in bekannter Weise einen Riegelteil und einen Schlossteil zur Anordnung an einem eine Öffnung aufweisenden Raumabschluss und einer die Öffnung verschliessenden Tür auf. Der Riegelteil hat in ebenfalls bekannter Weise eine Riegelhalterung und einen bezüglich der Riegelhalterung in einer Verschieberichtung verschieblichen Riegel. Das Schlossteil besitzt bekanntermassen eine Aufnahmeöffnung zur Aufnahme eines ersten Endes des Riegels. Bei dieser Verriegelungseinrichtung ist erfindungsgemäss eine Querführungseinrichtung, welche das Riegelteil zusätzlich zur Längsführungseinrichtung aufweist, und Federmittel, welche in Wirkverbindung mit der Längsführungseinrichtung und der Querführungseinrichtung stehen und eine Verschiebung des Riegels in einer Querjustierrichtung abfedern vorhanden. Die Justierrichtung ist mit Vorteil quer zur Verschieberichtung des Riegels und parallel zur Türebene gerichtet. Die Querjustierrichtung ist durch die Querführungseinrichtung definiert. Die Federmittel halten den Riegelteil oder den Riegel in einer mittigen Grundposition bezüglich der Querjustierrichtung. Dadurch ist es besonders einfach den Riegelteil in eine fluchtende Stellung relativ zum Schlossteil überzuführen. Dies ist von besonderem Vorteil, wenn die Verriegelungseinrichtung so montiert ist, dass das Gewicht des Riegel- oder des Schlossteils von den Federmitteln gehalten wird. Ein weiterer Vorteil der erfindungsgemässen Verriegelungseinheit liegt darin, dass die Längsführungseinrichtung und die Querführungseinrichtung an dem Riegelteil vorgesehen sind. Das Schlosssteil ist feststehend ausgeführt. Elektrische oder elektronische Schliessüberwachungen können daher ohne Aufwand an dem Schlossteil vorgesehen sein. Passungenauigkeiten zwischen der Aufnahmeöffnung und dem Riegel, die während der Montage oder durch Verzug der Türe während des Gebrauchs der Verriegelungseinrichtung auftreten, sind durch die Querführungseinrichtung ausgleichbar. Dies ist von besonderem Vorteil, wenn aus anwendungstechnischen Gründen der Spielraum zwischen dem Riegel und der Aufnahmeöffnung des Schlossteils besonders gering ausgeführt sein muss.

In einem bevorzugten Ausführungsbeispiel ist die Querführungseinrichtung an der Längsführungseinrichtung geführt. Dies ermöglicht einen einfachen Zugang zu den Federmitteln. Die Verriegelungseinheit gemäss diesem Ausführungsbeispiel ist rasch zusammenzusetzen. Ferner ist durch die offenen Bauweise die Federmittelvorspannung sehr einfach justierbar.

In einem besonders bevorzugten Ausführungsbeispiel ist die Längsführungseinrichtung in der Querführungseinrichtung geführt. Diese Ausführung benötigt eine geringe Anzahl von Einzelteilen und ist dementsprechend günstig herstellbar.

Vorteilhaft besteht die Führungseinrichtung aus mindestens einem Gleitkörper und einer Führungsschiene, welche mit dem Gleitkörper zusammenwirkt. Diese einfache und zugleich kostengünstige Führungseinrichtung hat den Vorteil, dass der Riegel, als Gleitkörper der Führungsschiene ausgebildet, oder das ganze Riegelteil, mit einem Gleitkörper oder einer Führungsschiene versehen, und/oder die Aufnahmeöffnung, als Gleitkörper der Führungsschiene ausgebildet oder das ganze Schlossteil, mit einem Gleitkörper oder einer Führungsschiene versehen, zuverlässig und verklemmungssicher geführt sind. Es kann auch das Riegelteil oder das Schlossteil als Gleitkörper der Führungsschiene ausgebildet sein.

Ein weiterer Vorteil dieser Führungseinrichtung besteht darin, dass die Verriegelungseinrichtung so ausgeführt sein kann, dass die Führungsschiene entweder am Riegelteil und/oder am Schlossteil, oder aber feststehend montierbar ist. Der wenigstens eine Gleitkörper ist entsprechend entweder feststehend an der Türe oder am Raumabschluss oder aber am Schlossteil bzw. am Riegelteil montierbar. Diese Vielzahl an Ausführungsvarianten erlaubt diverse Montagemöglichkeiten an praktisch allen sich am Markt befindlichen Türen, Toren und Raumabschlüssen.

Gemäss einer bevorzugten Ausführungsform sind Mittel zur Festlegung des Schloss- und/oder Riegelteils bezüglich der Justierrichtung vorgesehen. Diese Ausführungsform hat den Vorteil, dass eine einmal gewählte Justierung des Riegel- oder Schlossteils beibehalten werden kann. Eine Justierung während jedem Verriegelungsvorgang kann entfallen, wenngleich eine weitere notwendige Justierung jederzeit durchführbar ist.

Vorteilhaft beträgt der Spielraum zwischen der Aufnahmeöffnung und dem Riegel maximal 2 mm, beträgt bevorzugt 1 mm und ganz besonders bevorzugt 0,8 mm. Durch Umsetzung dieser geringen Spaltabmessungen ist die erfindungsgemässe Verriegelungseinrichtung besonders für Überwachungsanwendungen geeignet. Erst die geringen Spaltabmessungen erlauben es einen für Überwachungsanwendungen notwendigen elektrischen oder elektronischen Schaltteil an dem Schloss- oder Riegelteil anzuordnen.

Mit Vorteil besitzen das erste Ende des Riegels und die Aufnahmeöffnung an ihrer zum Riegel orientierten Seite jeweils eine Fase. Die Fasen stehen derartig miteinander in Wirkverbindung, dass bei einem Schliessvorgang der Riegel in die Aufnahmeöffnung eingeführt wird.

In einer Ausführungsvariante ist an dem Schlossteil oder dem Riegelteil ein elektrisches oder elektronisches Schaltteil einer elektrischen oder elektronischen Alarmeinrichtung angeordnet. Dies hat den Vorteil, dass eine zuverlässige Fernüberwachung des Schliesszustandes der Verriegelungseinrichtung durchführbar ist.

Gemäss einer weiteren Ausführungsform ist der mindestens eine Gleitkörper in einer Nut eines Konstruktionsprofils aufgenommen. Der grosse Vorteil dieser Ausführungsform liegt darin, dass die Verriegelungseinrichtung in Konstruktionsprofile integrierbar ist. Dies ist von Bedeutung, wenn die Anwendung solcher Profile aus konstruktiven Gründen unumgänglich ist, oder wenn die Verriegelungseinrichtung nachträglich an Konstruktionsprofilen angeordnet wird.

Gegenstand der vorliegenden Erfindung ist auch ein eine Öffnung aufweisender Raumabschluss mit einer die Öffnung verschliessenden Tür und einer erfindungsgemässen Verriegelungseinrichtung, wobei die Führungsschiene an der Tür angeordnet ist. Der Einsatz der Verriegelungseinrichtung hat den Vorteil, dass der Schliesszustand von Türen kostengünstig überwacht werden kann und auch ein nachträglicher Einbau der Verriegelungseinrichtung besonders einfach realisierbar ist.

Nachfolgend wird die Erfindung unter Bezugnahme auf die Figuren in schematischer Darstellung näher im Detail beschrieben. Es zeigen:
- Figur 1:: Draufsicht eines ersten Ausführungsbeispiels der Verriegelungseinrichtung;
- Figur 2:: das Ausführungsbeispiel aus Figur 1 in einer perspektivischen Darstellung;
- Figur 3:: eine Schnittdarstellung des Ausführungsbeispiels aus Figur 1;
- Figur 4:: eine Draufsicht einer nicht erfindungsgemäßen Verriegelungseinrichtung;
- Figur 5:: das Beispiel aus Figur 4 in einer perspektivischen Darstellung;
- Figur 6:: eine Schnittdarstellung des Beispiels aus Figur 4;
- Figur 7:: ein zweites Ausführungsbeispiel in perspektivischer Darstellung, wobei die Verriegelungseinrichtung an handelsüblichen Konstruktionsprofilen angeordnet ist;
- Figur 8:: ein drittes Ausführungsbeispiel in einer Draufsicht;
- Figur 9:: ein Längsschnitt durch das Ausführungsbeispiel aus Figur 8;
- Figur 10:: eine Seitenansicht des Ausführungsbeispiels aus Figur 8 und
- Figur 11:: das Ausführungsbeispiel aus Figur 8 in einer perspektivischen. Ansicht

Die Figuren 1 bis 3 zeigen eine Verriegelungseinrichtung 11 mit einem Riegelteil 13 und einem Schlossteil 15. Figur 1 lässt erkennen, dass der Riegelteil 13 an einer Tür 17 und der Schlossteil 15 an einem Raumabschluss 19 befestigt ist. Der Riegelteil besteht aus einem in der Längsverschieberichtung 21 verschiebbaren Riegel 23. Eine Längsführungseinrichtung 25 dient dem Riegel 23 als Führung und Halterung bei seiner Bewegung entlang der Längsverschieberichtung 21. An dem Riegel 23 ist ein Griff 27 angeordnet. Das Schlossteil 15 besitzt eine Aufnahmeöffnung 29. Zur leichteren Aufnahme des Riegels 23 in der Aufnahme 29 befindet sich am Ende des Riegels 27, das der Aufnahmevorrichtung 29 zugewandt ist, eine Fase 31. Die Aufnahmeöffnung 29 ist ebenfalls durch eine Fase 33 verrundet. Wie der Figur 3 zu entnehmen ist, besitzt das Riegelteil 13 eine Querführungseinrichtung 34. Die Querführungseinrichtung 34 umfasst zwei Gleitkörper 35 und eine Führungsschiene 37. An der dem Griff 27 abgewandten Seite der Längsführungseinrichtung 25 sind die zwei Gleitkörper 35 angeordnet. Der Riegelteil 13 wird durch die Gleitkörper 35 in der Führungsschiene 37 entlang einer Querjustierrichtung 47 zwangsgeführt. An den beiden Gleitkörpern 35 ist jeweils eine Spiralfeder 39 mit ihrem ersten Ende befestigt. Die beiden Spiralfedern 39 erstrecken sich in der Führungsschiene 37 und sind mit ihren dem Schliessteil 13 abgewandten Enden mit Klemmbolzen 41 an der Führungsschiene 37 fixiert. Durch die Spiralfedern wird das Schliessteil 13 mittig zur Längserstreckung der Führungsschiene 37 in einer Grundposition gehalten. Denkbar wäre auch, dass die Führungsschiene 37 an der Längstührungseinrichtung 25 angeordnet ist und die Gleitkörper 35 feststehend an der Tür 17 montiert sind (in den Figuren nicht dargestellt).

Die Figuren 4 bis 6 zeigen eine Verriegelungseinrichtung, bei der das Schlossteil beweglich in der Führungsschiene aufgenommen ist. Die gezeigte Führungseinrichtung ist identisch mit der Führungseinrichtung des Ausführungsbeispiels aus den Figuren 1 bis 3 mit dem Unterschied, dass die beiden Gleitkörper 35 an dem Schlossteil 15 angeordnet sind.

Figur 7 zeigt eine Ausführungsform bei der die Führungsschiene 37 durch die Nut 43 eines handelsüblichen Konstruktionsprofils 45 ersetzt ist. Wie obenstehend bereits ausgeführt, ist es auch denkbar, dass die Gleitkörper 35 an dem Schlossteil 15 angeordnet sind. Die Gleitkörper 35 sind dann ebenfalls in der Nut 43 eines Konstruktionsprofils 45 aufnehmbar.

Die Figuren 8 bis 11 zeigen ein Ausführungsbeispiel der Verriegelungseinheit 11 bei der der Riegel 23 gleichzeitig in der Längsverschieberichtung 21 und in der Querjustierrichtung 47 in der Längsführungseinrichtung 25 verschiebbar ist. Die Längsführungseinrichtung 25 übernimmt in diesem Ausführungsbeispiel die Aufgabe der Gleitkörper 35. Die Führungsschiene 37 ist denn bei dieser Ausführungsform der Verriegelungseinrichtung nicht mehr vorhanden, da die Längsführungseinheit in der Querführungseinheit 34 geführt ist. Diese Ausführung baut kompakt und benötigt weniger Einzelteile und kann sehr kostengünstig umgesetzt werden.

Um die Verriegelungseinrichtung 11 manipulationssicher auszuführen, ist es von Vorteil, benötigtes Befestigungsmaterial nach der Montage abzudecken, unlösbar zu machen oder spezielles manipulationssicheres Befestigungsmaterial zu verwenden.

Die erfindungsgemässe Verriegelungseinrichtung 11 funktioniert nach dem in den Figuren 1 bis 3 dargestellten Ausführungsbeispiel wie folgt: Die Tür 17 wird mit Hilfe des Griffes 27 geschlossen. Der Riegel 23 wird entlang der Längsverschieberichtung 21 in Richtung des Schlossteils 15 bewegt und schlägt an dem Schlossteil 15 an. Anschliessend wird der Riegelteil 13 in Richtung der Querjustierrichtung 47 solange bewegt, bis der Riegel 23 mit der Aufnahmeöffnung 29 fluchtet. Der Riegel 23 wird im Anschluss in die Aufnahmeöffnung 29 eingeschoben bis er mit dem Griff 27 den Schlossteil 15 berührt. Das Erzielen der Fluchtung zwischen Riegel 23 und Aufnahmeöffnung 29 wird durch das Zusammenwirken der Fasen 31 und 33 erleichtert.

In einer weiteren Ausführungsvariante ist die fluchtende Stellung zwischen Riegel 23 und Aufnahmeöffnung 29 nach einmaliger Justierung beispielsweise durch eine Klemmvorrichtung fixierbar. Im Bedarfsfall ist die gewählte Festlegung des Riegelteils 13 zum Schlossteil 15 jederzeit wieder aufhebbar und neu justierbar.

Die justierbare Verriegelungseinrichtung 11 ist insbesondere dann von Vorteil, wenn der Spielraum zwischen dem Riegel 23 und der Aufnahmeöffnung 29 2 mm und weniger beträgt. Veränderungen der Stellung der Tür 17 relativ zu den Zargen kommen insbesondere mit fortlaufendem Gebrauch aber auch durch unzureichende Justierung zu Stande. Im dargelegten Anwendungsfall eines geringen Spielraums zwischen Riegel 23 und Aufnahmeöffnung 29 führen Türverschiebungen von 1 mm bereits zum Klemmen des Riegels 23 in der Aufnahmevorrichtung 29. Spaltmasse von maximal 2 mm zwischen dem Riegel 23 und der Aufnahmeöffnung 29 finden insbesondere dann ihre Anwendung, wenn die Verriegelungseinrichtung 11 elektronisch oder elektrisch alarmüberwacht ist. Die bei einer solchen Alarmüberwa.chung zum Einsatz kommenden elektrischen oder elektronischen Schaltteile müssen am Riegel 23 oder an der Aufnahmeöffnung 29 angeordnet sein. Selbst geringe Abweichungen in der Passungstoleranz zwischen Riegel 23 und Aufnahmeöffnung 29 führen zwangsläufig zu einer Fehlfunktion erwähnter Schaltteile. Ein exaktes Zusammenwirken von Riegelteil 13 und Schlossteil 15 ist daher für eine zuverlässige Funktion der Alarmüberwachung von Bedeutung.

### Legende:

- 11: Verriegelungseinrichtung
- 13: Riegelteil
- 15: Schlossteil
- 17: Tür
- 19: Raumabschluss
- 21: Längsverschieberichtung des Riegels
- 23: Riegel
- 25: Längsführungseinrichtung
- 27: Griff
- 29: Aufnahmeöffnung
- 31: Fase am Riegel
- 33: Fase an der Aufnahmeöffnung
- 34: Querführungseinrichtung
- 35: Gleitkörper
- 37: Führungsschiene
- 39: Spiralfeder
- 41: Klemmbolzen
- 43: Nut
- 45: Konstruktionsprofil
- 47: Querjustierrichtung

## Patentansprüche

1. Verriegelungseinrichtung (11) mit einem Riegelteil (13) und einem Schlossteil (15) zur Anordnung an einem eine Öffnung aufweisenden Raumabschluss und einer die Öffnung verschliessenden Tür (17)
- welches Riegelteil (13) eine Längsführungseinrichtung (25) und einen bezüglich der Längsführungseinrichtung (25) in einer Längsverschieberichtung (21) verschieblichen Riegel (23) aufweist und
- welches Schlossteil (15) eine Aufnahmeöffnung (29) zur Aufnahme eines ersten Endes des Riegels (23) hat,
**gekennzeichnet durch**,
eine Querführungseinrichtung (34), welche das Riegelteil zusätzlich zur Längsführungseinrichtung aufweist, und Federmittel (39), welche in Wirkverbindung mit der Längsführungseinrichtung (25) und der Querführungseinrichtung (34) stehen und eine Verschiebung des Riegels (23) in einer Querjustierrichtung (47) abfedern, welche Justierrichtung (47) quer zur Verschieberichtung (21) des Riegels (23) und parallel zur Türebene gerichtet ist und welche Querjustierrichtung (47) **durch** die Querführungseinrichtung (34) definiert ist.

2. Verriegelungseinrichtung (11) nach Anspruch 1, **dadurch gekennzeichnet, dass** die Querführungseinrichtung (34) an der Längsführungseinrichtung geführt ist.

3. Verriegelungseinrichtung (11) nach Anspruch 1, **dadurch gekennzeichnet, dass** die Längsführungseinrichtung (25) in der Querführungseinrichtung (34) geführt ist.

4. Verriegelungseinrichtung (11) nach einem der Ansprüche 2 oder 3, **dadurch gekennzeichnet, dass** die Querführungseinrichtung (34) aus mindestens einem Gleitkörper (35) und einer Führungsschiene (37) besteht, welche mit dem Gleitkörper (35) zusammenwirkt.

5. Verriegelungseinrichtung (11) nach Anspruch 4, **dadurch gekennzeichnet, dass** der wenigstens eine Gleitkörper (35) an der Riegelhalterung (25) angeordnet ist und die Führungsschiene (37) vorgesehen ist zur feststehenden Montage an einem Untergrund.

6. Verriegelungseinrichtung (11) nach Anspruch 4, **dadurch gekennzeichnet, dass** die Führungsschiene (37) an der Riegelhalterung (25) angeordnet ist und der wenigstens eine feststehende Gleitkörper (35) vorgesehen ist zur feststehenden Montage an einem Untergrund.

7. Verriegelungseinrichtung (11) nach einem der Ansprüche 1 bis 6, **dadurch gekennzeichnet, dass** Mittel zur Festlegung des Riegelteils (13) bezüglich der Querjustierrichtung (47) vorgesehen sind.

8. Verriegelungseinrichtung (11) nach einem der Ansprüche 1 bis 7, **dadurch gekennzeichnet, dass** der Spielraum zwischen der Aufnahmeöffnung (29) und dem Riegel (23) maximal 2 mm beträgt, bevorzugt 1 mm beträgt und ganz besonders bevorzugt 0,8 mm beträgt.

9. Verriegelungseinrichtung (11) nach einem der Ansprüche 1 bis 8, **dadurch gekennzeichnet, dass** das erste Ende des Riegels (23) eine Fase (31) besitzt.

10. Verriegelungseinrichtung (11) nach einem der Ansprüche 1 bis 9, **dadurch gekennzeichnet, dass** die Aufnahmeöffnung (29) an ihrer zum Riegel (23) orientierten Seite eine Fase (33) besitzt.

11. Verriegelungseinrichtung (11) nach einem der Ansprüche 1 bis 10, **dadurch gekennzeichnet, dass** an dem Schlossteil (15) oder dem Riegelteil (13) ein elektrisches oder elektronisches Schaltteil einer elektrischen oder elektronischen Alarmeinrichtung angeordnet ist.

12. Verriegelungseinrichtung (11) nach einem der Ansprüche 4 und 7 bis 11, **dadurch gekennzeichnet, dass** der mindestens eine Gleitkörper (35) in einer Nut (43) eines Konstruktionsprofils (45) aufgenommen ist.

13. Ein eine Öffnung aufweisender Raumabschluss mit einer die Öffnung verschliessenden Tür (17) und einer Verriegelungseinrichtung (11) nach Anspruch 1 bis 12;
**dadurch gekennzeichnet,**
**dass** die Führungsschiene (37) an der Tür (17) angeordnet ist.

## Claims

1. Locking device (11) with a bolt part (13) and a lock part (15) for arrangement on a room-closing element having an opening and a door (17) closing the opening, which bolt part (13) has a longitudinal guiding device (25) and a bolt (23) that can be displaced in a longitudinal displacement direction (21) with respect to the longitudinal guiding device (25), and which lock part (15) has a receiving opening (29) for receiving a first end of the bolt (23), **characterized by** a transverse guiding device (34), which has the bolt part in addition to the longitudinal guiding device, and spring means (39), which are in active engagement with the longitudinal guiding device (25) and the transverse guiding device (34) and cushion a displacement of the bolt (23) in a transverse adjustment direction (47), which adjustment direction (47) is directed transversely to the displacement direction (21) of the holt (23) and parallel to the door plane and which transverse adjustment direction (47) is defined by the transverse guiding device (34).

2. Locking device (11) according to claim 1, **characterized in that** the transverse guiding device (34) is guided on the longitudinal guiding device.

3. Locking device (11) according to claim 1, **characterized in that** the longitudinal guiding device (25) is guided in the transverse guiding device (34).

4. Locking device (11) according to one of claims 2 or 3, **characterized in that** the transverse guiding device (34) is composed of at least one sliding member (35) and a guide rail (37) that interacts with the sliding member (35).

5. Locking device (11) according to claim 4, **characterized in that** the at least one sliding member (35) is arranged on the bolt holder (25) and the guide rail (37) is provided for fixed attachment to a substrate.

6. Locking device (11) according to claim 4, **characterized in that** the guide rail (37) is arranged on the bolt holder (25) and the at least one fixed sliding member (35) is provided for fixed attachment to a substrate.

7. Locking device (11) according to one of claims 1 through 6, **characterized in that** means are provided for fixing the bolt part (13) with respect to the transverse adjustment direction (47).

8. Locking device (11) according to one of claims 1 through 7, **characterized in that** the clearance between the receiving opening (29) and the bolt (23) is no more than 2 mm, is preferably 1 mm and very particularly preferably 0.8 mm.

9. Locking device (11) according to one of claims 1 through 8, **characterized in that** the first end of the bolt (23) has a chamfer (31).

10. Locking device (11) according to one of claims 1 through 9, **characterized in that** the receiving opening (29) has a chamfer (33) on its side oriented towards the bolt (23).

11. Locking device (11) according to one of claims 1 through 10, **characterized in that** an electric or electronic switching unit of an electric or electronic alarm device is arranged on the lock part (15) or the bolt part (13).

12. Locking device (11) according to one of claims 4 and 7 through 11, **characterized in that** the at least one sliding member (35) is accommodated in a groove (43) of a construction profile (45).

13. A room-closing element having an opening with a door (17) closing the opening and a locking device (11) according to claim 1 through 12, **characterized in that** the guide rail (37) is arranged on the door (17).

## Revendications

1. Dispositif de verrouillage (11) avec une partie verrou (13) et une partie serrure (15) pour le placement sur une fermeture de pièce qui présente une ouverture et sur une porte (17) qui ferme l'ouverture,
- laquelle partie verrou (13) présente un dispositif de guidage longitudinal (25) et un verrou (23) translatable dans un sens de déplacement longitudinal (21) par rapport audispositif de guidage longitudinal (25) et
- laquelle partie serrure (15) a une ouverture de logement (29) pour loger une première extrémité du verrou (23),
**caractérisé par**
un dispositif de guidage transversal (34) que présente la partie verrou en plus dudispositif de guidage longitudinal et par des moyens à ressort (39) qui sont en relation opérationnelle avec le dispositif de guidage longitudinal (25) et le dispositif de guidage transversal (34) et qui amortissent un déplacement du verrou (23) dans un sens d'ajustage transversal (47), lequelsens d'ajustage transversal (47) est orienté transversalement par rapport au sens de déplacement (21) du verrou (23) et parallèlement au plan de la porte et lequelsens d'ajustage transversal (47) est défini par ledispositif de guidage transversal (34).

2. Dispositif de verrouillage (11) selon la revendication 1, **caractérisé en ce que** ledispositif de guidage transversal (34) est guidé sur le dispositif de guidage longitudinal.

3. Dispositif de verrouillage (11) selon la revendication 1, **caractérisé en ce que** ledispositif de guidage longitudinal (25) est guidé dansledispositif de guidage transversal (34).

4. Dispositif de verrouillage (11) selon l'une des revendications 2 ou 3, **caractérisé en ce que**ledispositif de guidage transversal (34) est constitué par au moins un corps de glissement (35) et un rail de guidage (37) qui coopère avec lecorps de glissement (35).

5. Dispositif de verrouillage (11) selon la revendication 4, **caractérisé en ce que** lecorps de glissement (35) qui existe au moins est placé sur le support de verrou (25) et que le rail de guidage (37) est prévu pour le montage fixe sur un support.

6. Dispositif de verrouillage (11) selon la revendication 4, **caractérisé en ce que** le rail de guidage (37) est placésur le support de verrou (25) et que lecorps de glissement fixe (35) qui existe au moinsest prévu pour le montage fixe sur un support.

7. Dispositif de verrouillage (11) selon l'une des revendications 1 à 6, **caractérisé en ce que**des moyens sont prévus pour fixer la partie verrou (13) par rapport au sens d'ajustage transversal (47).

8. Dispositif de verrouillage (11) selon l'une des revendications 1 à 7, **caractérisé en ce que** le jeu entre l'ouverture de logement (29) et le verrou (23) est au maximum de 2 mm, qu'il est de préférence d'1 mm et de manière tout à fait préférée de 0,8 mm.

9. Dispositif de verrouillage (11) selon l'une des revendications 1 à 8, **caractérisé en ce que** la première extrémité du verrou (23) possède un biseau (31).

10. Dispositif de verrouillage (11) selon l'une des revendications 1 à 9, **caractérisé en ce que** l'ouverture de logement (29) possède un biseau (33) sur son côté orienté vers le verrou (23).

11. Dispositif de verrouillage (11) selon l'une des revendications 1 à 10, **caractérisé en ce qu'**une partie de commutation électrique ou électronique d'un dispositif d'alarmeélectrique ou électronique est placée sur la partie serrure (15) ou sur la partie verrou (13).

12. Dispositif de verrouillage (11) selon l'une des revendications 4 et 7 à 11, **caractérisé en ceque** le corps de glissement (35) qui existe au moins est logé dans une rainure (43) d'un profil de construction (45).

13. Une fermeture de pièce qui présente une ouverture avec une porte (17) qui ferme l'ouverture et avec un dispositif deverrouillage (11) selon les revendications 1 à 12,
**caractérisée en ce**
**que** le rail de guidage (37) est placé sur la porte (17).
